# FASCICULE DE BREVET EUROPEEN

(11) **EP 0 800 351 B1**
(45) Date de publication et mention de la délivrance du brevet: **18.08.1999**
(21) Numéro de dépôt: 95940919.4
(22) Date de dépôt: 08.12.1995
(51) Int. Cl.: A45D 2/34

(54) **BIGOUDI**
LOCKENWICKLER
CURLER

(30) Priorité: 30.12.1994 BE 9401189
(43) Date de publication de la demande: 15.10.1997
(73) Titulaire: FACO S.A., B-4020 Wandre (BE)
(72) Inventeur: SMAL, Henri, B-4671 Blegny (BE)
(74) Mandataire: Van Malderen, Joelle
(86) Numéro de dépôt international: BE9500114
(87) Numéro de publication internationale: WO9620621

(56) Documents cités:
- CH-A- 129 130
- DE-A- 1 929 812
- FR-A- 917 932
- US-A- 2 005 662
- US-A- 2 324 607
- US-A- 2 783 763
- US-A- 4 056 109

## Description

La manipulation des bigoudis présente généralement des difficultés pour l'utilisateur, d'une part du fait que la température du tube ou corps du bigoudi est généralement élevée, et d'autre part, du fait qu'après enroulement des cheveux, ceux-ci doivent être maintenus par un élément complémentaire de fixation tel qu'un clip, une épingle ou un anneau élastique.

Dans le cas d'utilisation du bigoudi par une personne qui désire se coiffer elle-même, la manipulation du bigoudi, en se regardant dans un miroir, est tout particulièrement laborieuse et souvent hésitante. Ceci se vérifie tout spécialement lorsque l'élément complémentaire de maintien des cheveux, après enroulement de ceux-ci, doit être mis en place, et ceci que cet élément soit solidaire du bigoudi ou en soit indépendant.

Le document US-A-2,005,662 décrit un bigoudi comportant un organe mobile, qui est solidaire du corps du bigoudi et deplaçable entre une position ouverte où il est écarté du corps du bigoudi et une position fermée où il sort de cap de maintien de chevaux.

L'organe mobile est articulé à une extrémité du corps grâce à un tourillon muni d'un moyen de fixation tel qu'un axe pour un ressort logé dans une partie tubulaire du corps et fixé à son extrémité opposée au tourillon dans le corps qui assure le positionnement axial et latéral de l'organe mobile en attirant le tourillon contre l'extrémité du tube.

La présente invention vise à porter remède à ces difficultés d'utilisation et concerne un bigoudi selon la revendication 1.

L'invention repose sur le fait qu'un organe de maintien, solidaire du corps du bigoudi, sert à la fois d'élément de manipulation et de clip de maintien des cheveux, cet organe étant déplaçable entre une position ouverte où il est écarté du corps du bigoudi et une position fermée où il sert de clip de maintien des cheveux qui ont été préalablement enroulés sur ledit corps.

Dans la position ouverte du bigoudi, l'organe mobile est écarté du corps chauffart du bigoudi. Il permettra par conséquent une préhension et une manipulation confortables, même si le corps même du bigoudi est porté à une température élevée.

Dans sa position fermée, l'organe mobile est adapté de façon à pouvoir maintenir les cheveux en position enroulée sur le corps du bigoudi.

Différentes possibilités d'exécution de ces fonctions peuvent être prévues selon l'invention, le déplacement depuis la position fermée vers la position ouverte et inversement de l'organe mobile pouvant être assuré par basculement ou glissement ou par d'autres moyens. Seront préférées les solutions alliant un coût de production faible à une facilité d'utilisation.

Aussi bien dans la position ouverte que dans la position fermée, il convient que l'organe mobile puisse être disposé de manière stable: position stable doit s'entendre comme une position vers laquelle l'organe mobile revient automatiquement lorsqu'il en est écarté, ainsi qu'il apparaîtra plus loin dans le mémoire descriptif. En plus de ce positionnement stable dans la position ouverte et dans la position fermée, il peut être prévu des positions intermédiaires stables grâce à un système d'indexation dans différentes positions.

Une forme d'exécution particulièrement simple et avantageuse selon l'invention sera décrite en référence aux dessins annexés, qui représentent :
- Figure 1 :: une vue par le dessus d'un bigoudi selon une première forme d'exécution de l'invention en position fermée;
- Figure 2 :: une vue par le dessus d'un bigoudi selon la figure 1, en position ouverte;
- Figure 3 :: une vue latérale en coupe partielle du bigoudi selon la figure 1 en position ouverte;
- Figure 4 :: une vue du détail de l'articulation;
- Figure 5 :: une vue similaire à celle de la figure 3 illustrant une autre forme d'exécution de l'invention.

Il doit être bien entendu que les formes d'exécution représentées sont données uniquement à titre d'exemple et d'illustration sans caractère limitatif.

Des repères de référence identiques sont utilisés pour les différents dessins pour les éléments constitutifs identiques ou similaires.

Le bigoudi (quelques fois également qualifié de rouleau chauffant) est constitué d'une part d'un corps chauffant portant le repère général 1 en forme de tube destiné à l'enroulement des cheveux et d'un organe dit de maintien 2 ou clip. Le corps 1 étant généralement chaud de par sa fonction, est particulièrement difficile à manipuler.

Selon l'invention, l'organe mobile portant le repère général 2 est articulé à une extrémité du corps 1.

Dans la position ouverte représentée par les figures 2 et 5, l'organe mobile 2 permet aisément de manipuler le bigoudi, et en particulier d'enrouler les cheveux sur le corps chauffant 1.

A la fin de cette opération, l'organe mobile 2 peut être rabattu sur le corps 1 en position fermée, et sert à maintenir les cheveux enroulés dans la position voulue.

Afin de pouvoir assurer pour l'organe mobile 2 un positionnement stable aussi bien lorsqu'il est ouvert que fermé, éventuellement avec un positionnement stable dans des positions intermédiaires, différentes solutions peuvent être envisagées. Une indexation de ce type, aussi bien pour un mouvement de glissement qu'un mouvement de basculement est possible par divers moyens. On peut notamment prévoir une indexation dans les différentes positions choisies, nécessitant un effort pour passer d'une position à la suivante.

Une première forme d'exécution basée sur un mouvement de basculement ayant le mérite de la simplicité et de la fiabilité est représentée essentiellement dans les figures 3 et 4. L'articulation entre l'extrémité du corps chauffant 1 et l'organe mobile 2 est en l'occurrence constituée par un tourillon portant le repère général 3.

L'organe mobile 2, comme représenté, comporte une partie 21 en U et un tourillon 23, qui est perpendiculaire aux branches du U et qui est muni d'un axe d'accrochage 25 pour un ressort de traction 24 logé dans la partie tubulaire du corps 1.

Le tourillon 23 est un élément, en coupe, de forme rectangulaire.

Le ressort 24 est fixé à son extrémité opposée au tourillon 23 dans le corps 1 par tout moyen approprié et assure le positionnement axial et latéral de l'organe mobile en attirant le méplat 6 du tourillon 23 contre l'extrémité (également plane) du tube 1 (voir figure 3) assurant ainsi une première position stable (fermée) du bigoudi, dans laquelle l'organe mobile 2 est rabattu sur le corps 1 du bigoudi (voir figure 1).

Une rotation à 180° a pour conséquence que l'organe mobile 2 s'écarte du corps 1, le méplat opposé 6' venant s'appliquer sur l'extrémité plane du tube 1 (figure 2 et 3) ce qui assure une seconde position stable (ouverte) du bigoudi.

Ces deux méplats 6 et 6' étant perpendiculaires à l'axe longitudinal de l'organe mobile 2, déterminent deux positions indexées à 180°.

Puisque l'écartement de l'organe mobile 2 de son appui sur l'extrémité du tube 1 entraîne une élongation du ressort, et par conséquent une traction accrue du tourillon 23 vers le corps 1, l'organe mobile 2 revient nécessairement à la position d'équilibre, à plat contre l'extrémité du tube.

Cette action de retour automatique est effective pour des écarts significatifs (par exemple pour un angle α supérieur à 45°) de part et d'autre de la position d'équilibre.

Les deux méplats 6 et 6' peuvent être raccordés par des côtés arrondis.

Une variante d'exécution est représentée à la figure 5. Les principes généraux qui ont été décrits pour la première forme d'exécution pour le corps 1, l'organe mobile 2 et l'articulation de cet organe 2 sur le corps 1 par le tourillon 23 restent identiques.

On a notamment remplacé le ressort de traction 24 par un ressort de compression 24' qui, étant pris entre un épaulement 27 et l'extrémité du corps 1, exerce la même fonction que le ressort 24 de la figure 3, c'est-à-dire qu'il tire grâce à l'articulation du tourillon 23 à l'extrémité de la tige 29, l'organe 2 contre l'extrémité du corps 1 grâce à la tige 29 montée en rotation sur le tourillon 23.

Ceci permet de disposer d'un espace libre à l'intérieur du tube formant le corps 1, suffisant pour recevoir un élément chauffant interne (résistance, CTP ou autre) de manière qu'en disposant le corps 1 sur le socle 33, on assure une connexion électrique permettant de chauffer le bigoudi.

Cet espace libre peut être également utilisé pour glisser le corps 1 simplement sur un élément chauffant constitué par une broche chauffante.

Bien entendu, un grand nombre d'autres modes de construction peuvent être envisagés permettant ladite indexation de différentes positions stables. On peut envisager un axe tournant dans des paliers, des dispositions d'indexation reçues dans des logements successifs par billes ou ergots et on peut également substituer au ressort de traction 24, des moyens équivalents tels que des ressorts de compression ou de torsion métalliques ou d'autres éléments en matière élastique formant ressort.

De même, la forme de l'organe mobile a deux branches parallèles en U ou en forme d'épingle à cheveux tout en étant simple à réaliser et facile à manipuler, ne constitue en aucun cas une limitation de l'invention. On peut envisager un système à branche unique ou en forme de gouttière se rabattant sur le corps chauffant en laissant un espace approprié pour les cheveux.

De la même manière, l'invention n'est bien entendu pas limitée à un mouvement de basculement de l'organe mobile 2 sur le corps 1. C'est ainsi par exemple, que l'organe mobile 2 peut affecter la forme d'épingles glissant à une extrémité du rouleau

Les bigoudis (ou rouleaux) chauffants du type mentionné sont en principe destinés à être utilisés après chauffage du corps, de manière à renforcer la mise en forme des cheveux. Le chauffage du corps peut s'effectuer par tous moyens appropriés, soit de manière externe en introduisant le tube des bigoudis dans des alvéoles ou des cavités d'un boîtier chauffé électriquement, mais également dans un flux d'air chaud, ou encore en les plongeant dans un liquide chauffé etc., soit de manière interne à l'aide d'une résistance électrique telle que décrite pour la figure 5, en les fichant, comme déjà indiqué, sur une broche chauffante.

D'autres utilisations sont cependant envisageables à température ambiante, par exemple en enroulant les cheveux et en les traitant ensuite par sèchecheveux, sous un courant d'air chaud, avec ou sans humidification des cheveux. Dans tous les cas, il convient de pouvoir manipuler aisément le bigoudi sans risque de brûlure, ce qui peut se réaliser aisément grâce à la forme d'exécution de l'invention lorsque le bigoudi est maintenu dans la position dite ouverte, en se servant de l'organe mobile comme poignée. Bien entendu, dans le cas d'un chauffage préalable des bigoudis, l'organe dit de maintien permet de retirer successivement les bigoudis de l'élément chauffant sans risque de brûlure.

Pendant le chauffage des bigoudis, ceux-ci seront disposés en position dite d'ouverture c'est-à-dire à 180° par rapport au corps chauffant 1 de manière que l'organe mobile 2 reste à température ambiante.

Il convient de noter que la forme d'exécution décrite permet de chauffer le corps 1 à une température plus élevée que les bigoudis classiques et ainsi améliorer leur efficacité. L'organe mobile 2 restant en permanence à la température ambiante, facilite la manipulation du bigoudi et un simple mouvement de basculement ou de glissement, sans contact des doigts avec le corps chauffant, permet de transformer en clip de maintien l'organe 2 ayant servi initialement à la préhension et la manipulation du bigoudi.

Bien qu'on ait décrit une forme d'exécution préférée de l'invention, il doit être entendu que de nombreuses modifications restent possibles dans le cadre de l'invention. L'invention n'est pas particulièrement limitée aux formes d'exécution mentionnées ainsi qu'il a été dit, ni au choix des matières, ni au choix des configurations particulières décrites.

C'est ainsi que diverses matières peuvent être utilisées pour le corps du bigoudi, par exemple divers types de matières plastiques ou de métaux ou autres ou encore divers types de recouvrements, soit en matière plastique ou en métal ou autres. Bien entendu, ces matières doivent être adaptées aux conditions d'utilisation, en particulier à la température.

De la même manière, divers types de textures, configurations, formes géométriques etc. peuvent être prévues pour le corps et aussi le clip, pour autant qu'elles soient adaptées à l'usage envisagé.

## Revendications

1. Bigoudi comportant un organe mobile (2), qui est solidaire du corps (1) du bigoudi, et qui sert à la fois d'organe de manipulation et de clip de maintien des cheveux, cet organe (2) étant déplaçable entre une position ouverte où il est écarté du corps (1) du bigoudi et une position fermée où il sert de clip de maintien des cheveux qui ont été préalablement enroulés sur ledit corps, dans lequel l'organe mobile (2) est articulé à une extrémité du corps (1) grâce à un tourillon (23) muni d'un moyen de fixation (25) tel qu'un axe pour un ressort (24, 24') logé dans une partie tubulaire du corps 1, fixé à son extrémité opposée au tourillon (23) dans le corps (1) qui assure le positionnement axial et latéral de l'organe mobile (2) en attirant le méplat (6) du tourillon (23) contre l'extrémité plane du tube (1) assurant ainsi une première position stable (fermée) du bigoudi, de manière qu'une rotation à 180° ait pour conséquence que l'organe mobile (2) se rabat sur le corps (1) et qu'un méplat opposé (6') en appliquant sur l'extrémité plane du tube (1) assure une seconde position stable (ouverte) du bigoudi.

2. Bigoudi selon la revendication 1 caractérisé en ce que le déplacement depuis la position fermée vers la position ouverte et inversement de l'organe mobile est assuré par basculement.

## Claims

1. Hair-curler comprising a moveable device (2), which is integral with the body (1) of the hair-curler, and which serves both as a handling device and a clip for holding the hair in place, this device (2) being moveable between an open position where it is distanced from the body (1) of the hair-curler and a closed position where it serves as a clip for holding the hair in place, which has already been rolled up on said body, in which the moveable device (2) is articulated at one end of the body (1) through a pivot (23) fitted with a fixing means (25) such as a shaft for a spring (24, 24') housed in a tubular part of the body (1), fixed at its end opposite the pivot (23) in the body (1), which provides the axial and lateral positioning of the moveable device (2) by drawing the flat surface (6) of the pivot (23) against the flat end of the tube (1) thus providing a first stable position (closed) of the hair-curler, in such a way that a rotation of 180° results in the moveable device (2) being folded over the body (1) and that an opposing flat surface (6') being applied against the flat end of the tube (1) provides a second stable position (open) of the hair-curler.

2. Hair-curler according to claim 1 characterized in that the movement from the closed position to the open position and vice-versa of the moveable device is provided by tilting or sliding.

## Patentansprüche

1. Lockenwickler, umfassend ein bewegliches Element (2), das mit dem Körper (1) des Lockenwicklers verbunden ist, und das zugleich als Handhabungselement und als Halteclip für die Haare dient, wobei dieses Element (2) bewegbar ist zwischen einer offenen Position, in der es von dem Körper (1) des Lockenwicklers abgehoben ist, und einer geschlossenen Position, in der es als Halteclip für die Haare dient, die zuvor auf den Körper aufgewickelt wurden, wobei das bewegliche Element (2) an einem Ende des Körpers (1) gelenkig gelagert ist mittels eines Drehzapfens (23), der mit einem Befestigungsmittel (25), wie einer Achse, für eine Feder (24, 24') versehen ist, die in einem rohrförmigen Teil des Körpers (1) untergebracht ist, und an ihrem zu dem Drehzapfen (23) entgegengesetzten Ende in dem Körper (1) befestigt ist, und die axiale und seitliche Positionierung des beweglichen Elements (2) sicherstellt, indem sie die flache Stelle (6) des Drehzapfens (23) gegen das ebene Ende des Rohrs (1) zieht und so eine erste stabile (geschlossene) Position des Lockenwicklers sicherstellt, so daß eine Drehung um 180° zur Folge hat, daß das bewegliche Element (2) auf den Körper (1) umgeklappt wird, und daß eine gegenüberliegende flache Stelle (6'), die auf dem ebenen Ende des Rohrs (1) aufliegt, eine zweite stabile (offene) Position des Lockenwicklers sicherstellt.

2. Lockenwickler gemäß Anspruch 1, dadurch gekennzeichnet, daß die Bewegung des beweglichen Elements von der geschlossenen Position nach der offenen Position, und umgekehrt, durch Umklappen erfolgt.
